# EUROPÄISCHE PATENTSCHRIFT

(11) **EP 0 424 646 B1**
(45) Veröffentlichungstag und Bekanntmachung des Hinweises auf die Patenterteilung: **29.11.1995**
(21) Anmeldenummer: 90117033.2
(22) Anmeldetag: 05.09.1990
(51) Int. Cl.: A47C 23/06

(54) **Lattenrost**
Slatted mattress support
Sommier à lattes

(30) Priorität: 25.10.1989 DE 8912615 U
(43) Veröffentlichungstag der Anmeldung: 02.05.1991
(73) Patentinhaber: KLUTE GMBH, D-34466 Wolfhagen (DE)
(72) Erfinder: Klute, Günter, D-34466 Wolfhagen (DE)
(74) Vertreter: Freiherr von Schorlemer, Reinfried, Dipl.-Phys.

(56) Entgegenhaltungen:
- EP-A- 0 050 293
- DE-A- 3 033 267
- DE-B- 2 756 477

## Beschreibung

Die Erfindung betrifft einen Lattenrost nach dem Oberbegriff des Anspruchs 1.

Als Lattenroste ausgebildete Sprungfedermatratzen, insbesondere für Liegemöbel wie Betten od. dgl., bestehen in der Regel aus einem starten Rahmen, an dessen Seitenteilen Lagerkörper befestigt sind, mit denen aus Holz bestehende, lattenförmige und leicht konvex nach oben gewölbte Federleisten verbunden werden, auf denen ein Matratzenpolster zu liegen kommt. Die einzelnen Federleisten bestehen meistens aus Sperrholz. Lattenroste dieser Art müssen einer Vielzahl von Anforderungen gerecht werden.

Zur Vermeidung von Schwitzzonen, die sich zwischen den Federleisten und der Polstermatratze bilden können und die Schimmelbildung fördern, ist es beispielsweise erwünscht, die Berührungsfläche zwischen der Polstermatratze und den einzelnen Federleisten möglichst klein zu halten und zwischen den Federleisten ausreichend große Zwischenräume vorzusehen. Allgemein gilt als Faustregel, daß die Breite der Zwischenräume etwa der Breite der Federleisten entsprechen sollte. Aus Gründen des Komforts dürfen die Zwischenräume zwischen benachbarten Federleisten aber nicht zu breit sein. Anderenfalls besteht die Gefahr, daß insbesondere dünne Schaumstoff-Matratzenpolster bei einseitiger starker Belastung, z.B. mit einem Knie, durch die Zwischenräume gezwängt werden. Daher werden allgemein Lattenroste mit einer Vielzahl von schmalen Federleisten mit entsprechend Kleinen Zwischenräumen gefordert.

Lattenroste sollen sich weiter zumindest teilweise der jeweiligen Körperform des Benutzers anpassen, damit sich der Körper des Benutzers nicht ausschließlich in das Matratzenpolster eindrückt, sondern zumindest teilweise auch eine elastische Verformung der betreffenden Federleisten bewirkt. Auch aus diesem Grund sind prinzipiell möglichst viele schmale Federleisten mit ausreichender Federwirkung erwünscht.

Schmale Federleisten haben allerdings den Nachteil, daß sie den Benutzungskomfort verringern, weil sie bei einseitiger Belastung stark durchfedern und die mit ihnen versehenen Lattenroste daher als zu weich und unbequem empfunden werden. Hinzu kommt, daß die Benutzer der Lattenroste unterschiedlich schwer sind. Daher kann ein Lattenrost für einen leichtgewichtigen Benutzer zu hart wirken, wenn er für einen schwergewichtigen Benutzer gerade die richtige Flexibilität besitzt. Umgekehrt kann ein für einen leichtgewichtigen Benutzer optimaler Lattenrost von einem schwergewichtigen Benutzer als viel zu weich empfunden werden.

Lattenroste als Konsumgüter sollten schließlich möglichst preisgünstig hergestellt und dem Endverbraucher angeboten werden. Daher ist es einerseits erwünscht, den Holzverbrauch pro Lattenrost möglichst klein zu halten, und andererseits nicht möglich, eine Mehrzahl unterschiedlicher Typen von Lattenrosten vorzusehen, unter denen ein Benutzer den für sein Körpergewicht zweckmäßigen Typ auswählen kann.

Zur Lösung der beschriebenen Probleme sind die heute im Markt befindlichen Lattenroste durchweg mit Federleisten versehen, die eine Breite bis herab zu ca. 38 mm und eine Stärke von ca. 8 mm aufweisen, wodurch sie für durchschnittliche Benutzer als befriedigend angesehen werden, wenn sie auch keineswegs allen Ansprüchen genügen. Eine weitere Verringerung der Federleistenbreite unter 38 mm wird für nicht ohne weiteres möglich gehalten, weil derart schmale Federleisten für durchschnittliche Benutzer zu weich und elastisch sind, und müßte daher durch eine gleichzeitige Vergrößerung der Federleistendicke auf 9 mm oder mehr kompensiert werden. Dadurch würde aber der Holzverbrauch zunehmen, was aus den oben genannten Gründen unerwünscht ist.

Zur Vergrößerung des Benutzungskomforts derartiger Lattenroste ist es einerseits bekannt, ihre Mittelbereiche mit Mittelgurten zu versehen, die die Bewegung der Federleisten gegeneinander nicht behindern, die Federleisten aber im wesentlichen in ihrer normalen Stellung zueinander halten, und andererseits Einrichtungen zur individuellen Einstellung der Federeigenschaften der Lattenroste vorzusehen, vgl. die gatlungsgemäßen Lattenroste nach EP-A-0 050 293, DE-B-2 756 477, DE-A-3 033 267. Dabei hat der Mittelgurt allerdings auch den Nachteil, daß er dem gesamten Lattenrost eine gewisse Mindeststeifigkeit verleiht, insbesondere in seinem normalerweise am stärksten benutzten Mittelbereich. Daher können die Einrichtungen zur individuellen Einstellung der Federeigenschaften auch nur dazu dienen, die aufgrund des Vorhandenseins des Mittelgurts vorhandene Grundsteifigkeit noch weiter zu erhöhen, d.h. es ist mit derartigen Einrichtungen nicht möglich, die vorhandene Grundsteifigkeit zu reduzieren, falls dies zur Erhöhung des Liegekomforts erwünscht sein sollte. Dadurch ergeben sich bisher insgesamt nicht nur vergleichsweise komplizierte, sondern auch im Hinblick auf die Federeigenschaften wenig sinnvolle Lattenroste.

Entsprechendes gilt für andere bekannte Lattenroste, die zumindest in ihrem mittleren Teil mit Doppelfederleisten versehen sind, die eine individuelle Einstellung der Federkraft ermöglichen. Bei jeder dieser Doppelfederleisten ist unter der auch sonst vorhandenen Federleiste eine zweite, verkürzt ausgebildete und nicht in die Tragkörper eingesetzte Federleiste frei hängend angeordnet, indem die beiden Federleisten einer jeden solchen Doppelfederleiste durch zwei Schieber miteinander verbunden werden, die Durchgänge mit einem dem Querschnitt der jeweiligen Doppelfederleiste entsprechenden Querschnitt aufweisen. Werden diese Schieber auf die Mitte der Doppelfederleiste geschoben, dann bleibt die untere Federleiste praktisch wirkungslos und es ergibt sich eine vergleichsweise hohe Elastizität. Werden die Schieber dagegen voneinander entfernt und in Richtung der Tragkörper verschoben, dann nimmt die Gesamtfederkraft, da nun die untere Federleiste immer mehr zur Wirkung kommt, allmählich zu, bis sie beim Anschlag der Schieber an die Tragkörper ihren Höchstwert erreicht. Dadurch ist es möglich, die Federstärke jeder einzelnen Doppelfederleiste individuell einzustellen. Allerdings können auch Lattenroste dieser Bauart nicht in vollem Umfang zufriedenstellen. Denn einerseits werden die Produktionskosten für den Lattenrost und damit auch die vom Verbraucher zu zahlenden Preise wie bei Anwendung schmaler, aber dafür dickerer Einzelfederleisten nicht unerheblich vergrößert, weil der Holzverbrauch im Bereich der Doppelfederleisten nahezu doppelt so groß ist. Andererseits neigen die Doppelfederleisten beim Durchfedern zu unangenehmen Klappergeräuschen, je näher die beiden Schieber zur Mitte hin verschoben sind, was den Benutzungskomfort beeinträchtigt und bei Anwendung der Lattenroste in Betten sogar schlafstörend wirken kann.

Ausgehend davon liegt der Erfindung die Aufgabe zugrunde, einen Lattenrost vorzuschlagen, der ebenfalls mit Mitteln zur individuellen Einstellung der Federkraft der Federleisten versehen ist, aber weder zu einer Erhöhung des Holzverbrauchs noch zu Klappergeräuschen führt.

Zur Lösung dieser Aufgabe dienen die kennzeichnenden Merkmale des Anspruchs 1.

Erfindungsgemäß wird dem Lattenrost durch Anwendung von vergleichsweise schmalen Federleisten eine hohe Grundelastizität verliehen. Dadurch wird ein Lattenrost erhalten, der so flexibel ist, daß er ohne weitere Maßnahmen praktisch nicht benutzt werden könnte. Als zusätzliche Maßnahme ist daher vorgesehen, die Federleisten durch an sich bekannte Klammern zu koppeln und diese ausreichend biegesteif auszubilden, um dort, wo es erwünscht oder erforderlich ist, zu verhindern, daß die Federleisten zu stark eingedrückt werden. Abgesehen davon werden die Enden der Federleisten in taschenförmige, am Rahmen befestigte Lagerkörper eingesetzt und daher trotz ihrer Flexibilität sicher am Rahmen gehalten.

Die Anwendung eines Mittelgurts ist bei dieser Anordnung nicht erforderlich, weil die Zwischenräume zwischen den Federleisten ausreichend klein sind.

Weitere vorteilhafte Merkmale der Erfindung ergeben sich aus den abhängigen Ansprüchen 2 bis 10.

Die Erfindung wird nachfolgend in Verbindung mit der beiliegenden Zeichnung an Ausführungsbeispielen näher erläutert. Es zeigen:
Fig. 1 schematisch und perspektivisch ein Seitenteil eines Lattenrosts mit einem daran befestigten, das eine Ende einer Federleiste tragenden Lagerkörper;
Fig. 2 eine Draufsicht auf einen erfindungsgemäßen Lattenrost in einem gegenüber Fig. 1 verkleinerten Maßstab;
Fig. 3 eine teilweise Draufsicht auf vier nebeneinander liegende Federleisten des Lattenrosts nach Fig. 2 mit zu deren Verkopplung bestimmten Klammern in einem gegenüber Fig. 2 vergrößerten Maßstab; und
Fig. 4 bis 6 jeweils die Vorderansicht einer Klammer zur Verkopplung von jeweils vier, drei bzw. zwei Federleisten in einem der Fig. 3 entsprechenden Maßstab.

Fig. 1 zeigt schematisch ein Seitenteil 1 einer Sprungfedermatratze bzw. eines Lattenrosts, der beispielsweise aus einem Hohlprofil mit rechteckigem Querschnitt besteht. An dem Seitenteil 1 ist eine Mehrzahl von taschenförmigen Lagerkörpern 2 befestigt, in die die einen Enden von Feder(holz)leisten 3 eingesetzt sind.

Am gegenüberliegenden Seitenteil 4 (Fig. 2) sind entsprechende Lagerkörper 5 befestigt, in die die jeweils anderen Enden der Federleisten 3 ragen. Insgesamt sind beim Ausführungsbeispiel zwischen den die Seitenteile begrenzenden und verbindenden Stirnteilen 6 und 7 des Lattenrosts 37 Federleisten 3 angeordnet, zwischen denen etwa der Federleistenbreite entsprechende Zwischenräume 8 vorgesehen sind.

Nach Fig. 3 und 4 sind erfindungsgemäß vier benachbarte Federleisten 3a bis 3d durch eine Klammer 9 miteinander verkoppelt. Die Klammer 9 besteht aus einem biegesteifen, massiven Körper, der z.B. aus Kunststoff durch Spritzguß hergestellt ist und vier nebeneinander liegende Durchgangsöffnungen 10 aufweist, die mit ihren Achsen 11 parallel zueinander angeordnet sind und im wesentlich dieselbe Mittelebene 12 aufweisen. Der Abstand der Durchgangsöffnungen 10 entspricht dem Abstand der Federleisten 3a bis 3d im Lattenrost nach Fig. 2, während die Querschnitte der Durchgangsöffnungen 10 im wesentlichen den Querschnitten der Federleisten 3a bis 3d entsprechen. Nach dem Aufschieben der Klammer 9 auf vier nebeneinander liegende Federleisten 3a bis 3d liegen daher insbesondere die oberen und unteren, die Durchgangsöffnungen 10 begrenzenden Wandteile 9a bzw. 9b der Klammer 9 an den Ober- und Unterseiten der eingeschobenen Federleisten 3a bis 3d mit Formschluß an. Dadurch sind diese vier Federleisten 3a bis 3d im Hinblick auf Bewegungen senkrecht zu der vom Lattenrost gebildeten Fläche (Pfeil v in Fig. 4) miteinander verkoppelt bzw. verklammert. Darunter wird verstanden, daß bei Ausübung eines lokalen Drucks im Bereich der Klammer auf eine der Federleisten, z.B. die Federleiste 3b, über die Klammer auch die übrigen drei Federleisten 3a,3c und 3d belastet werden. Im Bereich der Klammer 9 wirken sich daher Belastungen des Lattenrosts durch einen Benutzer so aus, als seien an dieser Stelle die vier Federleisten 3a bis 3d zu einer die elastischen Eigenschaften festlegenden Einheit bzw. zu einem Feld mit einer der Breite von vier Federleisten 3 entsprechenden Breite miteinander verbunden. Die elastischen Eigenschaften der Einheit bzw. des Feldes entsprechen daher im wesentlichen denen einer Federleiste mit der vierfachen Breite, da die vier Federleisten 3a bis 3d im Bereich der Klammer 9 sich nicht relativ zueinander bewegen bzw. einzeln eingedrückt werden können.

Wird die Klammer 9 in Höhe der Mittelachse 14 (Fig. 2) des Lattenrosts angeordnet, wirkt der Lattenrost im Bereich dieser Klammer 9 als elastisch hart. Mit zunehmendem Abstand der Klammer 9 von der Mittelachse 14 in Richtung eines der Seitenteile 1,4 wirkt der Lattenrost dagegen zunehmend elastisch weicher, weil sich dort die Klammerwirkung nicht mehr so stark auswirkt und die einzelnen Federleisten 3a bis 3d in Richtung des Pfeils v stärker relativ zueinander verschiebbar sind. Beim Anschlag der Klammer an eines der Seitenteile 1,4 hat die Klammer 9 praktisch überhaupt keine Wirkung mehr.

Werden zwei Klammern 9 auf die vier Leisten 3a bis 3d aufgeschoben und in dem aus Fig. 2 ersichtlichen Abstand angeordnet, dann wirkt der Lattenrost im Bereich der Seitenteile 1,4 elastisch hart, weil der Abstand zwischen den Lagerkörpern 2 bzw. 5 und den Klammern 9 relativ klein ist, im Bereich der Mittelachse 14 dagegen weicher, weil sich dort die einzelnen Federleisten 3a bis 3d wegen des vergleichsweise großen Abstands zwischen den beiden Klammern 9 relativ zueinander in Pfeilrichtung v bewegen können. Ein zu starkes Eindrücken einer einzelnen Federleiste relativ zu den übrigen drei Federleisten wird allerdings auch in diesem Fall durch die Wirkung der Klammern 9 weitgehend verhindert.

Anstelle der Klammer 9 können gemäß Fig. 5 und 6 auch Klammern 15 und 16 vorgesehen werden, die jeweils drei oder auch nur zwei Federleisten 3 miteinander verkoppeln können. Die Wirkung der jeweils verkoppelten Federleisten 3 ist analog zu der durch die Klammer 9 erzielten Wirkung.

In Fig. 2 ist im übrigen veranschaulicht, wie der Lattenrost mit Hilfe der Klammern 9,15 und 16 je nach Bedarf in eine Vielzahl von Zonen oder Feldern mit unterschiedlichen elastischen Eigenschaften eingeteilt werden kann. Während am Kopf- und Fußende die Klammern wegen der dort normalerweise geringen Belastungen bei der Benutzung möglicherweise ganz weggelassen werden können, sind im mittleren, den Rumpf des Benutzers tragenden Teil Klammern entsprechend den individuellen Bedürfnissen des Benutzers anbringbar. Dadurch ergibt sich trotz Anwendung einer Vielzahl von sehr schmalen, z.B. nur 25 mm breiten und 8 mm starken Federleisten 3, die einzeln sehr elastisch bzw. weich sind, die Möglichkeit, Felder mit sehr geringer Elastizität bzw. großer Härte herzustellen, wie dies beispielsweise für schwergewichtige Benutzer erforderlich ist. Außerdem ist es natürlich auch möglich, ein verklammertes, z.B. aus drei benachbarten Federleisten bestehendes Feld seinerseits mit anderen Federleisten oder Feldern zu verkoppeln, wie dies in Fig. 2 beispielsweise durch die Klammern 15 und 16 angedeutet ist.

Die Erfindung ist nicht auf die beschriebenen Ausführungsbeispiele beschränkt, die sich auf vielfache Weise abwandeln lassen. Wie beispielsweise Fig. 4 und 5 zeigen, weisen die Klammern 9 und 15 Durchgangsöffnungen auf, die zur Aufnahme je einer Federleiste 3 dienen, durch eine allseitig geschlossene Umfangswand begrenzt sind und durch Zwischenwände 17 od. dgl. auf Abstand gehalten werden. Die Durchgangsöffnungen 10 haben daher im wesentlichen dieselbe Höhe und Breite wie die Federleisten 3. Alternativ ist es aber auch möglich, die Durchgangsöffnungen so breit auszubilden, daß sie zwei oder mehr benachbarte Federleisten aufnehmen können, wie in Fig. 6 für eine Durchgangsöffnung 18 der Klammer 16 dargestellt ist. Die Durchgangsöffnung 18 weist demnach z.B. zwei Aufnahmen 19 mit einer der Federleistenstärke entsprechenden Höhe und einen beide Aufnahmen 18 verbindenden Durchgang von geringerer Höhe auf, so daß ihre Breite der Summe aus zwei Federleistenbreiten und der Breite des dazwischen liegenden Durchgangs entspricht.

Auch andere Klammerkonstruktionen sind möglich, insbesondere solche, bei denen die Klammerwandungen eine seitliche, bis zu einer der Durchgangsöffnungen 10 bzw. 18 verlaufende Schlitzöffnung od. dgl. aufweisen und daher parallel zur Mittelachse 14 (Fig. 2) auf die Federleisten 3 aufgeschoben bzw. von diesen abgezogen werden können, sofern die Klammern dennoch ausreichend biegesteif sind, um die erwünschte Verkopplung zu bewirken. Möglich wäre ferner, die Klammern so auszubilden, daß sie auf zwei um eine Federleiste beabstandete Federleisten aufgesetzt werden und einen Zwischensteg od. dgl. aufweisen, der auf der dazwischen liegenden Federleiste lediglich aufliegt oder diese untergreift. Auch mäanderförmige Klammern sind anwendbar, die benachbarte Federleisten abwechselnd über- oder untergreifen. Aus Stabilitätsgründen hat sich jedoch als vorteilhaft erwiesen, Klammern mit Durchgangsöffnungen 10,18 zu verwenden und diese entsprechend Fig. 4 bis 6 durch im wesentlichen allseitig geschlossene Wandungen zu begrenzen, so daß sie nur von den Enden der Federleisten 3 her auf diese aufgeschoben bzw. von diesen abgezogen werden können. Eine besonders hohe Stabilität wird erhalten, wenn die Klammern für jede Federleiste 3 eine besondere, sie allseits formschlüssig aufnehmende Durchgangsöffnung aufweisen, wie dies für die Klammern 9 und 15 nach Fig. 4 und 5 zutrifft. Dies bietet auch den zusätzlichen Vorteil, daß die Klammern nach der Montage des Lattenrosts zwar unverlierbar auf den Federleisten angeordnet sind, aber dennoch nach Art von Schiebern auf diesen hin- und herbewegt werden können. Dazu sind die Durchgangsöffnungen 10,18 zweckmäßig so bemessen, daß die Klammern 9,15 und 16 mit Gleitsitz auf den Federleisten 3 angeordnet sind und bei Bedarf zwar verschoben werden, aber keine Klapper- oder Quietschgeräusche verursachen können.

Weiter ist es möglich, den Lattenrost in ausgewählten Zonen, insbesondere im mittleren Bereich, mit Federleisten zu versehen, die unterschiedliche Querschnitte aufweisen, und den Durchgangsöffnungen der Klammern entsprechend unterschiedliche Querschnitte zu geben.

Bei einer besonders bevorzugten Ausführungsform besitzen die Federleisten eine Breite von ca. 25 mm und eine Stärke von ca. 8 mm bei einem Abstand (= Zwischenraum 8) von ca. 25 mm. Mit derartigen Federleisten lassen sich alle eingangs genannten Anforderungen erfüllen.

Die Klammern 9,15 und 16 bestehen vorzugsweise aus einstückigen bzw. in einem Stück hergestellten Kunststoffkörpern, insbesondere Spritzguß-Kunststoffkörpern. Dadurch wird sichergestellt, daß die mit der Anwendung der Klammern verbundenen Zusatzkosten vergleichsweise gering sind und sich die Klammern nur unwesentlich auf den Gesamtpreis des Lattenrosts auswirken.

## Patentansprüche

1. Lattenrost mit einem Rahmen, einer Vielzahl von nebeneinander angeordneten Federleisten (3), deren Enden mittels Lagerkörpern (2) an Seitenteilen (1) des Rahmens befestigt sind, und einer zur individuellen Einstellung der Federeigenschaften des lattenrosts bestimmten Einrichtung, die aus formschlüssig auf die Federleisten (3) aufsetzbaren und wenigstens je zwei Federleisten (3) verkoppelnden Klammern (9,15,16) besteht, dadurch gekennzeichnet, daß die Lagerkörper (2) taschenförmig ausgebildet und die Enden der Federleisten (3) in sie eingesetzt sind, die Federleisten (3) eine Breite von ca. 25 mm, einen Abstand von ca. 25 mm und eine Stärke von ca. 8 mm aufweisen und die Klammern (9,15,16) derart biegesteif ausgebildet sind, daß ein zu starkes Eindrücken miteinander verkoppelter Federleisten (3) relativ zueinander im Bereich der Klammern (9,15,16) verhindert ist.

2. Lattenrost nach Anspruch 1, dadurch gekennzeichnet, daß zur Verkopplung von zwei und/oder drei Federleisten (3) bestimmte Klammern (15,16) vorgesehen sind.

3. Lattenrost nach Anspruch 1 oder 2, dadurch gekennzeichnet, daß die Klammern (9,15,16) mit Gleitsitz auf den Federleisten (3) angeordnet sind.

4. Lattenrost nach einem der Ansprüche 1 bis 3, dadurch gekennzeichnet, daß die Klammer (9,15,16) wenigstens eine, zur Aufnahme von wenigstens zwei nebeneinander angeordneten Federleisten (3) bestimmte Durchgangsöffnung (18) aufweist.

5. Lattenrost nach einem der Ansprüche 1 bis 4, dadurch gekennzeichnet, daß die Klammer (9,15) mehrere, nebeneinander angeordnete, durch Zwischenwände (17) beabstandete und zur Aufnahme von wenigstens je einer Federleiste (3) bestimmte Durchgangsöffnungen (10) aufweist.

6. Lattenrost nach Anspruch 5, dadurch gekennzeichnet, daß jede Durchgangsöffnung (10) eine der Federleistenbreite entsprechende Breite aufweist.

7. Lattenrost nach einem der Ansprüche 4 bis 6, dadurch gekennzeichnet, daß die Durchgangsöffnungen (10,18) durch rundum geschlossene Wandungen begrenzt sind.

8. Lattenrost nach einem der Ansprüche 1 bis 7, dadurch gekennzeichnet, daß die Klammer (9,15,16) aus einem einstückigen Kunststoffkörper besteht.

9. Lattenrost nach Anspruch 8, dadurch gekennzeichnet, daß die Klammer (9,15,16) aus einem Kunststoff-Spritzgußkörper besteht.

10. Lattenrost nach einem der Ansprüche 4 bis 9, dadurch gekennzeichnet, daß Federleisten mit unterschiedlichen Querschnitten und Durchgangsöffnungen mit entsprechend unterschiedlichen Querschnitten vorgesehen sind.

## Claims

1. Slatted grid with a frame, a plurality of spring strips (3) arranged adjacent to each other, of which the ends are fixed by means of bearing bodies (2) to side members (1) of the frame, and a device designed for individual adjustment of the spring properties of the slatted grid and consisting of clips (9, 15, 16) which can be mounted on the spring strips (3) in form-locking relationship and each couple at least two spring strips (3), characterised in that the bearing bodies (2) are of pocket-like construction and the ends of the spring strips (3) are inserted in them, the spring strips (3) have a width of about 25 mm, a spacing of about 25 mm and a thickness of about 8 mm, and the clips (9, 15, 16) are of bending-resistant construction such that excessive pressing-in of spring strips (3) coupled together is prevented relative to each other in the region of the clips (9, 15, 16).

2. Slatted grid according to claim 1, characterised in that clips (15, 16) designed for coupling two and/or three spring strips (3) are provided.

3. Slatted grid according to claim 1 or 2, characterised in that the clips (9, 15, 16) are arranged with a sliding fit on the spring strips (3).

4. Slatted grid according to any of claims 1 to 3, characterised in that the clip (9, 15, 16) comprises at least one through-opening (18) designed for receiving at least two spring strips (3) arranged adjacent to each other.

5. Slatted grid according to any of claims 1 to 4, characterised in that the clip (9, 15) comprises several through-openings (10) arranged adjacent to each other and spaced apart by partition walls (17) and designed for receiving at least one spring strip (3) each.

6. Slatted grid according to claim 5, characterized in that each through-opening (10) has a width corresponding to the spring strip width.

7. Slatted grid according to any of claims 4 to 6, characterized in that the through-openings (10, 18) are bounded by walls closed on all sides.

8. Slatted grid according to any of claims 1 to 7, characterized in that the clip (9, 15, 16) consists of a one-piece plastic body.

9. Slatted grid according to claim 8, characterized in that the clip (9, 15, 16) consists of an injection-moulded plastic body.

10. Slatted grid according to any of claims 4 to 9, characterized in that spring strips with different cross-sections and through-openings with correspondingly different cross-sections are provided.

## Revendications

1. Sommier à lattes, comprenant un cadre, une multiplicité de lattes élastiques (3) juxtaposées dont les extrémités sont fixées au moyen de supports (2) aux éléments latéraux (1) du cadre, et un dispositif déterminé au réglage individuel des propriétés d'élasticité du sommier à lattes et composé de deux brides de fixation (9, 15, 16) pouvant être emboîtées à engagement positif sur les lattes élastiques (3) et accouplant à chaque fois au moins deux lattes élastiques (3), **caractérisé en ce** que les supports (2) sont conformés en poches, les extrémités des lattes élastiques (3) étant introduites dans lesdits supports, que les lattes élastiques (3) présentent une largeur d'environ 25 mm, un écartement d'environ 25 mm et une épaisseur d'environ 8 mm, et que les brides de fixation (9, 15, 16) présentent une rigidité flexionnelle suffisante pour empêcher que des lattes élastiques (3) couplées entre elles fléchissent trop fortement les unes par rapport aux autres dans la région des brides de fixation (9, 15, 16).

2. Sommier à lattes selon la revendication 1, caractérisé en ce que des brides de fixation déterminées (15, 16) sont prévues pour l'accouplement de deux et/ou trois lattes élastiques (3).

3. Sommier à lattes selon l'une des revendications 1 ou 2, caractérisé en ce que les brides de fixation (9, 15, 16) sont montées de manière coulissante sur les lattes élastiques (3).

4. Sommier à lattes selon l'une des revendications 1 à 3, caractérisé en ce que la bride de fixation (9, 15, 16) comporte au moins une ouverture de passage déterminée (18) pour la réception d'au moins deux lattes élastiques (3) juxtaposées.

5. Sommier à lattes selon l'une des revendications 1 à 4, caractérisé en ce que la bride de fixation (9, 15) comporte plusieurs ouvertures de passage (10) juxtaposées, séparées par des cloisons (17) et destinées à recevoir à chaque fois au moins une latte élastique (3).

6. Sommier à lattes selon la revendication 5, caractérisé en ce que chaque ouverture de passage (10) présente une largeur qui correspond à la largeur des lattes élastiques.

7. Sommier à lattes selon l'une des revendications 4 à 6, caractérisé en ce que les ouvertures de passages (10, 18) sont délimitées par des parois fermées tout autour.

8. Sommier à lattes selon l'une des revendications 1 à 7, caractérisé en ce que la bride de fixation (9, 15, 16) est constituée par un corps en matière plastique d'un seul tenant.

9. Sommier à lattes selon la revendication 8, caractérisé en ce que la bride de fixation (9, 15, 16) est constituée par un corps en matière plastique moulée par injection.

10. Sommier à lattes selon l'une des revendications 4 à 9, caractérisé en ce qu'il prévoit des lattes élastiques avec différentes sections transversales, et des ouvertures de passage avec des sections transversales différentes conjuguées.
